# EUROPÄISCHE PATENTSCHRIFT

(11) **EP 3 626 895 B1**
(45) Veröffentlichungstag und Bekanntmachung des Hinweises auf die Patenterteilung: **22.02.2023**
(21) Anmeldenummer: 19194950.2
(22) Anmeldetag: 02.09.2019
(51) Int. Cl.: E03F 1/00

(54) **RIGOLENKÖRPER ZUR HERSTELLUNG UNTERIRDISCHER REGENWASSER-SPEICHERRIGOLEN**
IRRIGATION BODY FOR THE PRODUCTION OF UNDERGROUND RAIN WATER STORAGE
CORPS À RIGOLES DESTINÉ À LA FABRICATION DE RIGOLES SOUTERRAINS DE STOCKAGE DES EAUX PLUVIALES

(30) Priorität: 18.09.2018 DE 202018105335 U
(43) Veröffentlichungstag der Anmeldung: 25.03.2020
(73) Patentinhaber: Heitker, Philipp, 49809 Lingen (Ems) (DE)
(72) Erfinder: Heitker, Philipp, 49809 Lingen (Ems) (DE)
(74) Vertreter: Jabbusch, Matthias

(56) Entgegenhaltungen:
- EP-A1- 1 260 640
- EP-A1- 1 607 535
- EP-A1- 1 820 914
- AT-A4- 508 366
- DE-U1-202005 010 090

## Beschreibung

Die Erfindung betrifft einen Rigolenkörper zur Herstellung Regenwasser-Speicherrigolen, wobei der Rigolenkörper mindestens einen Hohlraum aufweist, wobei der Rigolenkörper mindestens drei gitterartige, abschnittsweise wasserdurchlässige Wandungen aufweist, wobei der Rigolenkörper einen Kanal zum Auffangen von Sedimenten und zur Spülung aufweist, und wobei der Kanal einen Boden aufweist, wobei eine Wandung als Decke und zwei Wandungen als Seitenwände des Rigolenkörpers ausgebildet sind und wobei zwei einander gegenüberliegende Seiten des Rigolenkörpers offen sind.

Rigolenkörper der eingangs genannten Art kommen vor allem im Bereich von Dachflächen und Verkehrsflächen, wie Straßen, Parkplätzen und versiegelten Grundstücken zum Einsatz, bei denen eine normale Versickerung des anfallendes Niederschlags- und Tauwassers nicht ausreichend ist um anfallende Wassermengen in den Wasserkreislauf zurückzuführen. Durch einen Rigolenkörper und eine daraus aufgebaute Regenwasser-Speicherrigole wird ein künstlicher, unterirdischer Speicherraum geschaffen, durch den die anfallenden Wassermengen zurückgehalten werden können und somit beispielsweise gedrosselt in die Kanalisation abgeleitet werden können. Weiterhin können die Rigole dazu genutzt werden, Regenwasser beispielsweise zur Nutzung für Bewässerungen, Löschwasser, Kühlwasser, Brauchwasser oder Ähnliches zu speichern. Eine bekannte Rigole weist mindestens einen Rigolenkörper auf, der im Erdreich angeordnet wird. Eine Wasserzuleitung führt zu der Regenwasser-Speicherrigole, so dass die Rigole zugeleitetes Oberflächenwasser aufnehmen kann. Ein Rigolenkörper zeichnet sich dadurch aus, dass das Wasser innerhalb eines Hohlraumes gespeichert werden kann und das gespeicherte Wasser an das den Rigolenkörper umgebende Erdreich abgeben werden kann, beziehungsweise in die Kanalisation abgeleitet werden kann.

Rigolenkörper können beispielsweise aus mehreren Elementen wie Bodenteil, Stützsäulen, Deckenteil und Seitenwänden bestehen und können vor Ort montiert werden. Hierdurch ist eine erhöhte Montagezeit vor Ort gegeben.

Problematisch beim Einsatz von Rigolen ist, dass durch das versickernde oder zugeleitete Regenwasser Feinsedimente in die Rigole eingetragen werden können und dies somit zu einer Verschlammung der Rigole führen können. Ein Spülen der Rigole, beispielsweise mittels eines Hochdruckspülverfahrens, kann aufgrund der gitterartigen Wandungen dazu führen, dass die feinen Sedimente in dem gesamten Rigolensystem verteilt werden, so dass eine Reinigung der Rigole kaum möglich ist.

Aus der AT 508 366 A4 ist ein Versickerungsmodul für ein unterirdisches Versickerungssystem mit einem Grundkörper bekannt, der durch sechs zueinander paarweise angeordnete Außenwände mit einer teilweise flüssigkeitsdurchlässigen Gitterstruktur begrenzt ist. Der Grundkörper umfasst im Bereich von paarweise einander gegenüberliegenden ersten Außenwänden einen Obergurt und einen Untergurt sowie einen die Gurte miteinander verbindenden durchgängig ausgebildeten Steg. Es ist vorgesehen, dass durch Zusammensetzen und Kombinieren von derartigen Versickerungselementen eine individuelle Gestaltung von unterschiedlichsten Versickerungssystemen erfolgen kann. Darüber hinaus kann auch für den Transport durch die Stapelbarkeit der einzelnen Versickerungsmodule ineinander eine raumsparende Form erzielt werden. Es handelt sich hierbei somit um Rigolenelemente, die, wie auch aus den Figuren zu entnehmen ist, zu Rigolenkörpern zusammengesetzt werden. Eine Einstückigkeit geht aus der D1 nicht hervor.

Weiterhin ist in der EP 1 820 914 A1 ein Sickerblock zur Anordnung im Erdreich mit einem im Wesentlichen quaderförmigen Gehäuse offenbart. Das Gehäuse weist eine Grundplatte, zwei von der Grundplatte vorstehende, mit dieser verbundene, einander gegenüberliegende erste Seitenwände und zwei von der Grundplatte vorstehende, mit dieser verbundene, einander gegenüberliegende zweite Seitenwände auf. Weiterhin weist das Gehäuse eine Deckenplatte sowie zwischen der Deckenplatte und der Grundplatte angeordnete Säulen auf. Weiterhin sind Inspektionsöffnungen sowie ein Inspektionskanal vorgesehen.

In der DE 20 2005 010 090 U1 ist ein Rigolenelement zur Versickerung von Oberflächenwasser mit wenigstens einer von flüssigkeitsdurchlässigen Seitenwänden der Rigole begrenzten Hohlkammer zur zwischenzeitlichen Aufnahme des versickerten Oberflächenwassers vorgesehen. Die Rigolenelemente werden im Wesentlichen aus zwei gleichartig aufgebauten Halbschalenelementen zusammengesetzt.

Die EP 1 260 640 A1 betrifft eine Rigoleneinheit, welche im Wesentlichen als Hohlkörper ausgebildet ist und eine Basiswandung umfasst, sowie eine Mehrzahl von Verbindungswandungen, welche von der Basiswandung abstehen, wobei zumindest ein Teil dieser Wandungen für Flüssigkeit durchlässig ausgebildet ist. Die Rigoleneinheiten setzen sich hierbei aus zwei Rigolenuntereinheiten zusammen.

Die EP 1 607 535 A1 betrifft einen Kunststoffinfiltrationsblock, der zum Kombinieren mehrerer Infiltrationsblöcke zu einer unterirdischen Konstruktion für Infiltrations- oder Dämpfungszwecke geeignet ist. Ein Infiltrationsblock ist aus zwei vorzugsweise identischen Infiltrationsblockelementen zusammengesetzt. Beim Zusammenbau werden kreisförmige Inspektionskanäle aus Paaren von halbkreisförmigen Inspektionskanalabschnitten erzeugt.

Der Erfindung liegt die Aufgabe zu Grunde, einen Rigolenkörper der eingangs genannten Art vorzuschlagen, bei der eine Sedimentverteilung erheblich reduziert und eine einfache Reinigung sowie eine zeitsparende Montage vor Ort ermöglicht ist.

Die Lösung dieser Aufgabe erfolgt mit einem Rigolenkörper mit den Merkmalen des Schutzanspruchs 1. Weiterbildungen und vorteilhafte Ausgestaltungen sind in den Unteransprüchen angegeben.

Bei einem Rigolenkörper zur Herstellung Regenwasser-Speicherrigolen, wobei der Rigolenkörper mindestens einen Hohlraum aufweist, wobei der Rigolenkörper mindestens drei gitterartige, abschnittsweise wasserdurchlässige Wandungen aufweist, wobei eine Wandung als Decke und zwei Wandungen als Seitenwände des Rigolenkörpers ausgebildet sind und wobei zwei einander gegenüberliegende Seiten des Rigolenkörpers offen sind, ist erfindungswesentlich vorgesehen, dass der Rigolenkörper einstückig ausgebildet ist, dass der Boden des Kanals einstückig mit dem Rigolenkörper ausgebildet ist, und dass der Boden des Kanals als eine angeformte, geschlossene, wasserundurchlässige Bodenwanne ausgebildet ist oder dass der Boden des Kanals als eine angeformte, gitterartige, abschnittsweise wasserdurchlässige Wandung ausgebildet ist.

Ein Rigolenkörper für eine Regenwasserspeicherrigole weist mindestens einen Hohlraum auf. Der Rigolenkörper weist mindestens drei gitterartige, abschnittsweise wasserdurchlässige Wandungen auf. Insbesondere kann der Rigolenkörper zwei einander gegenüberliegende Seitenwände aufweisen, die gitterartig ausgebildet sind. Weiterhin kann der Rigolenkörper eine Decke aufweisen, die an die gitterartigen Seitenwände angrenzt. Die Decke kann ebenfalls eine gitterartige Struktur aufweisen, so dass Regenwasser durch die Seitenwände und die Decke in den Hohlraum, der zwischen den Seitenwandungen und dem Deckenbereich ausgebildet ist, eindringen kann.

Zwei einander gegenüberliegende Seiten des Rigolenkörpers sind offen ausgeführt, so dass durch die offenen Seiten und den Hohlraum zwischen der Decke und den einander gegenüberliegenden, gitterartig ausgebildeten Seitenwänden ein Kanal zum Auffangen von Sedimenten und zur Spülung ausgebildet ist. Nach unten ist der Rigolenkörper, insbesondere der Kanal, durch einen Kanalboden abgeschlossen. Hierbei ist der Boden als eine geschlossene, wasserundurchlässige angeformte Bodenwanne ausgebildet. Durch einen wannenartig ausgebildeten Kanalboden ist ein Auffangen von feinen Sedimenten ermöglicht. Bei feinen Sedimenten kann es sich insbesondere um feine Partikel handeln, an deren Partikeloberflächen auch größtenteils die gelösten Schadstoffe anhaften können, die mit dem zugeführten Regenwasser mitgeführt werden. Durch eine geschlossene Bodenwanne ist insbesondere ausgeschlossen, dass sich Sedimente vollständig auf dem gesamten Rigolenboden einer aus mehreren Rigolenkörpern zusammengesetzten Regenwasser-Speicherrigole verteilen und die Versickerungsleistung zunehmend durch Kolmation mindern. Durch den als wasserdichte Bodenwanne ausgebildeten Kanalboden, kann das Sediment somit aufgefangen werden und beispielsweise durch ein Druckspülverfahren aus der Regenwasser-Speicherrigole herausgeschwemmt werden. Somit ist eine einfache Reinigung des Rigolensystems ermöglicht. Insbesondere können hierzu Rigolenkörper mit wasserundurchlässigem Kanalboden und mit wasserdurchlässigem Kanalboden übereinander angeordnet werden, so dass die Sedimente aus mehreren übereinander angeordneten Rigolenkörpern in einem unteren Rigolenkörper mit wannenartigem Kanalboden aufgefangen werden. Durch die einstückig ausgebildeten Rigolenkörper und den ermöglichten modularen Aufbau von Rigolenkörpern mit geschlossenen und gitterartigen, Gitteröffnungen aufweisenden, also offenen, Spülkanalböden ist eine sehr zeitsparende Montage vor Ort und eine genaue Anpassung an die örtlichen Gegebenheiten ermöglicht.

In einer Weiterbildung der Erfindung weist der Kanal Seitenwände auf, wobei die Seitenwände des Kanals als die Seitenwände des Rigolenkörpers ausgebildet sind. Die Seitenwände des Sediment- und Spülkanals sind durch die Seitenwände des Rigolenkörpers ausgebildet. Somit ist ein besonders optimierter Aufbau des Rigolenkörpers mit großem Querschnitt für Rohranschlüsse sowie eine kostengünstige Herstellung ermöglicht.

In einer Weiterbildung der Erfindung ist der Rigolenkörper einstückig in einem Spritzgussverfahren hergestellt. Der ausgebildete Rigolenkörper kann kostengünstig einstückig in einem Spritzgussverfahren hergestellt sein, wobei verschiedene Spritzgusswerkzeuge für Ausführungsformen mit wasserundurchlässigem Boden und wasserdurchlässigen Boden gewählt werden können.

In einer konstruktiven Weiterbildung des Rigolenkörpers sind die an den Boden des Kanals angrenzenden Seitenwände zumindest abschnittsweise gitterartig ausgebildet und die gitterartig ausgebildeten Seitenwände weisen jeweils Gitterbereiche mit unterschiedlichen Gitterstrukturen auf. Die an den Kanalboden angrenzenden Seitenwände sind zumindest abschnittsweise gitterartig ausgebildet. Die Seitenwände weisen hierbei Bereiche mit unterschiedlichen Gitterstrukturen auf. Zwischen den verschiedenen Gitterstrukturbereichen kann eine Trennlinie, also ein Übergang zwischen den verschiedenen Gitterstrukturbereichen, ausgebildet sein, wobei die Trennlinie parallel zum Kanalboden angeordnet sein kann. Eine Seitenwand kann ausgehend vom Kanalboden in Richtung der Decke somit zunächst einen ersten Gitterstrukturbereich mit einer ersten Gitterstruktur aufweisen, an den ein zweiter Gitterstrukturbereich mit einer zweiten Gitterstruktur angrenzt. Durch die verschiedenen Gitterstrukturen ist es verhindert, dass es beispielsweise beim Spülen einer Rigole zu einer Verteilung des sich auf einem geschlossenen Rigolenboden angesammelten Sedimentes in benachbarte Rigolenkörper kommt.

In einer konstruktiven Weiterbildung weist der an den Boden des Kanals angrenzende Gitterstrukturbereich einer Seitenwand eine Gitterstruktur mit kleineren Öffnungen als ein an den Deckenbereich angrenzender Gitterstrukturbereich auf. Der an den Kanalboden angrenzende Gitterstrukturbereich weist kleinere Gitteröffnungen als der an den Deckenbereich angrenzende Gitterstrukturbereich auf. Die Seitenwände weisen ausgehend vom Kanalboden in Richtung der Decke also zunächst kleinere Gitteröffnungen auf, an die ein Bereich mit größeren Gitteröffnungen angrenzt. Insbesondere kann der an den Kanalboden angrenzende Gitterbereich unter anderem kleinere, schlitzartige Gitteröffnungen aufweisen, während der an die Decke angrenzende Gitterbereich beispielsweise größere Gitteröffnungen aufweisen kann. Durch die kleineren Öffnungen im unteren Gitterbereich kann insbesondere verhindert werden, dass es beim Spülen eines Kanals mit geschlossenem Boden, beispielsweise mittels eines Hochdruckspülgerätes, dazu kommt, dass durch das Spülwasser aufgewirbelte Sedimente in benachbarte Rigolenkörper eindringen können. Durch die kleinen, insbesondere schlitzartigen Gitteröffnungen kann das sedimentbeladene Spülwasser zurückgehalten werden und über den geschlossenen Kanalboden aus der Rigole in einen Spülschacht herausgespült werden.

In einer konstruktiven Weiterbildung der Erfindung weist mindestens eine Seitenwand an ihrer dem Hohlraum zugewandten Seite mindestens ein Spülumlenkprofil zur Umlenkung eines Spülwasserstromes auf. An mindestens einer Seitenwand, vorzugsweise an den beiden Seitenwänden des Rigolenkörpers, sind an den, dem Hohlraum zugewandten Seiten der Seitenwände Spülumlenkprofil angeordnet. Bei den Spülumlenkprofilen kann es sich um Profilabschnitte handeln, die von der Innenseite einer Seitenwand ausgehend in den Hohlraum hineinragen. Insbesondere sind die Spülumlenkprofile hierbei an den Seitenwänden in etwa parallel zur Oberkante der geschlossenen Bodenwanne angeordnet. Durch die Spülumlenkprofile ist zusätzlich verhindert, dass beim Spülen eines Rigolenkanals mittels eines Spülgerätes das mit Sediment beladene Spülwasser in benachbarte Rigolenkörper eindringen kann. Durch die Spülumlenkprofil können die Gitterbereiche der Seitenwände gegen das aufgewirbelte Spülwasser abgeschirmt werden, sodass eine Verteilung des Spülwassers in benachbarte Rigolenkörper minimiert ist.

In einer konstruktiven Weiterbildung der Erfindung ist mindestens ein Spülumlenkprofil zwischen den Gitterstrukturbereichen angeordnet und das Spülumlenkprofil ist parallel zu der von der Decke aufgespannten Ebene angeordnet. An den dem Hohlraum zugewandten Seiten der Seitenwände können Spülumlenkprofile angeordnet sein, die insbesondere parallel zur Oberkante des Kanals des Rigolenkörpers und somit parallel zu einer von der Decke, insbesondere von den oberen Kanten des Rigolenkörpers aufgespannten Ebene angeordnet sein. Insbesondere kann ein Spülumlenkprofil zwischen den beiden Gitterbereichen einer Seitenwand angeordnet sein. Weitere Spülumlenkprofile können angrenzend an die beiden Gitterbereiche angeordnet sein. Somit kann beispielsweise ein erstes Spülumlenkprofil zwischen dem Kanalboden und dem ersten Gitterbereich, ein zweites Spülumlenkprofil zwischen dem ersten Gitterbereich und dem zweiten Gitterbereich und ein drittes Spülumlenkprofil zwischen dem zweiten Gitterbereich und der Decke des Rigolenkörpers angeordnet sein. Insbesondere durch die Spülumlenkprofile zwischen dem Kanalboden und dem ersten Gitterbereich, sowie zwischen ersten Gitterbereich und zweiten Gitterbereich kann beim Spülen eines geschlossenen Kanalbodens ein Eindringen von mit Sediment beladenem Spülwasser in einen benachbarten Rigolenkörper verhindert sein. Hierzu weist der erste, an den Boden angrenzende Gitterbereich kleinere, schlitzartige Gitteröffnungen auf als der an die Decke angrenzende zweite Gitterbereich, der durch ein Spülprofil von dem ersten Gitterbereich getrennt ist. Durch die kleineren Öffnungen des an den Boden angrenzenden Gitterbereiches ist ein Übertreten des mit Sediment beladenen Spülwasser in einen angrenzenden Rigolenkörper verhindert. Durch die größeren Öffnungen des an die Decke angrenzenden Gitterbereich ist aber dennoch eine vollständige Verteilung eines von der Rigole aufzunehmenden Wasservolumens über alle Rigolenkörper ermöglicht.

In einer Ausführungsform der Erfindung weist der Rigolenkörper mindestens einen Entlüftungskanal auf. Um ein vollständiges Befüllen des Rigolenkörpers, insbesondere des Hohlraums des Rigolenkörpers, mit Regenwasser zu ermöglichen, weist der Rigolenkörper mindestens einen, vorzugsweise zwei Entlüftungskanäle auf. Insbesondere sind die Entlüftungskanäle im oberen Bereich, in der Decke des Rigolenkörpers angeordnet. Die Entlüftungskanäle können hierbei nach oben hin offen ausgebildet sein, so dass zwischen einer Decke eines ersten Rigolenkörpers und dem Boden eines über dem ersten Rigolenkörper angeordneten zweiten Rigolenkörper ein Kanal zur Entlüftung ausgebildet sein kann. Durch die Entlüftungskanäle kann ein sich im Rigolenkörper befindliches Luftvolumen, das von dem aufzunehmenden Wasser verdrängt werden muss, abgeführt werden. Insbesondere kann durch die Entlüftungskanäle eine Belüftung in Längs- und Querrichtung über ein System von Rigolenkörpern erfolgen. Durch die Aneinanderreihung in Längs- und Querrichtung mehrerer Rigolenkörper kann ein Netz aus Entlüftungskanälen gebildet werden, so dass ein Abführen des zu verdrängenden Luftvolumens aus einer Rigole mit vielen Rigolenkörpern ermöglicht ist. Somit ist ein vollständiges Befüllen, also eine vollständige Ausnutzung des zur Verfügung stehenden Raumvolumens durch die Aufnahme von Regenwasser ermöglicht.

In einer Weiterbildung der Erfindung ist mindestens ein Entlüftungskanal in der Decke des Rigolenkörpers angeordnet. In der Decke, insbesondere im Übergang zwischen den Seitenwänden zur Decke, können Versteifungselemente, insbesondere Profilbereiche, ausgebildet sein. In diesen Profilbereichen, die beispielsweise zur Versteifung des Rigolenkörpers dienen können, können die Entlüftungskanäle angeordnet sein. Vorzugsweise ist ein Entlüftungskanal in jedem Profilbereich zwischen der Decke und den beiden Seitenwänden ausgebildet. Durch die Ausbildung der Entlüftungskanäle in den Profilbereichen besteht für die Entlüftungskanäle kein gesonderter Raumbedarf, so dass durch die Anordnung der Entlüftungskanäle das Raumvolumen des Hohlraumes des Rigolenkörpers nicht eingeschränkt wird.

In einer konstruktiven Weiterbildung der Erfindung weist der Rigolenkörper mindestens einen Entleerungskanal auf. Zum Abführen des sich im Rigolenkörper ansammelnden Wasservolumens, kann der Rigolenkörper Entleerungskanäle aufweisen. Die Entleerungskanäle können bei einer Anordnung mehrerer Rigolenkörper nebeneinander und hintereinander eine Längs- und Querentleerung über das gesamte Rigolensystem ermöglichen. Hierzu können die Entleerungskanäle insbesondere im Bereich des Bodens des Rigolenkörpers, also des Kanalbodens, angeordnet sein.

In einer Weiterbildung der Erfindung ist ein Übergangsbereich zwischen dem Boden des Kanals und den angrenzenden Seitenwänden als ein Profilbereich ausgebildet und der Profilbereich bildet mindestens einen Entleerungskanal aus. In den Übergangsbereichen zwischen dem Boden des Kanals und den Seitenwänden können, beispielsweise zur Versteifung des Rigolenkörpers, Profilbereiche ausgebildet sein. In den Profilbereichen können Entleerungskanäle zum Abführen des sich im Hohlraum des Rigolenkörpers ansammelnden Regenwassers ausgebildet sein, ohne das Volumen des Hohlraumes des Rigolenkörpers einzuschränken. Durch die Anordnung der Entleerungskanäle im Bodenbereich des Kanals eines Rigolenkörpers, insbesondere in den Profilbereichen zwischen Bodenbereich und Seitenwänden, ist eine vollständige Entleerung des Rigolenkörpers ermöglicht, ohne dass es zu einer Einschränkung des zur Aufnahme von Regenwasser zur Verfügung stehenden Hohlraumvolumens durch die zur Versteifung des Rigolenkörpers benötigten Profilbereiche kommt. Eine vollständige Entleerung einer Rigole bis zur Rigolensohle ist somit ermöglicht, beispielsweis bei einer Rückhalterigole zur gedrosselten Ableitung in die Kanalisation oder in einen Vorfluter. Durch die Entleerungskanäle ist, insbesondere bei der Anordnung mehrerer Rigolenkörper zu einem Rigolensystem, eine Quer- und Längsentwässerung des Rigolensystems ermöglicht.

In einer Weiterbildung der Erfindung weist der Rigolenkörper Verbindungselemente zur Verbindung mit mindestens einem weiteren Rigolenkörper auf. Die Rigolenkörper sind so ausgebildet, dass aus mehreren Rigolenkörper ein Rigolensystem aufgebaut werden kann, wobei die Rigolenkörper gestapelt oder hintereinander oder nebeneinander angeordnet werden können. Hierzu weisen die Rigolenkörper Verbindungselemente auf, durch die die Rigolenkörper miteinander verbindbar sind. Beispielsweise können die Verbindungselemente durch Steckelemente, Rastverbindungen, oder Ähnliches ausgebildet sein.

Im Folgenden wird die Erfindung anhand eines in der Zeichnung dargestellten Ausführungsbeispiels näher erläutert. Im Einzelnen zeigen die schematischen Darstellungen in:
- Fig. 1:: einen Rigolenkörper mit einem Kanal mit geschlossenen Boden in einer perspektivischen Ansicht;
- Fig. 2:: einen Rigolenkörper mit einem Kanal mit gitterartigem Boden in einer perspektivischen Ansicht, der nicht Teil der Erfindung ist; und
- Fig. 3:: eine Anordnung von Rigolenkörpern zu einem Rigolensystem.

In Figur 1 ist ein Rigolenkörper 1 mit zwei Seitenwänden 2, 3, einer Decke 4 und einem Kanal 5 dargestellt. Der Kanal 5 ist durch einen Hohlraum im Rigolenkörper 1 ausgebildet und wird nach unten hin durch einen Kanalboden 6, der in dieser Ausführungsform durch eine geschlossene, wasserundurchlässige Wanne ausgebildet ist, begrenzt. Durch den geschlossenen Kanalboden 6 ist ein Auffangen von Sedimenten, die durch zufließendes Regenwasser in den Rigolenkörper 1 eingetragen werden, ermöglicht. Durch die Ansammlung der Sedimente auf dem wannenartigen Kanalboden 6 ist ein Verteilen der Sedimente in das gesamte, aus mehreren Rigolenkörpern 1 bestehende Rigolensystem verhindert und ein Entfernen der Sedimente durch Spülen ist ermöglicht. Die Seitenwände 2, 3 weisen Gitterbereiche 7, 8 auf, wobei die Gitterbereiche 7, 8 unterschiedliche Gitterstrukturen aufweisen. Zwischen den Gitterbereichen können an den Seitenwänden 2, 3 Spülumlenkprofile 26 angeordnet sein, die in den Hohlraum hinein ragen. Durch die Spülumlenkprofile 26 kann Spülwasser bei einer Spülung eines geschlossenen Kanalbodens von den Gitterbereichen 7, 8, insbesondere von dem Gitterbereich mit größeren Gitteröffnungen 8 abgehalten werden. Insbesondere können die Seitenwände 2, 3 jeweils drei Spülumlenkprofile 26 aufweisen, die zwischen dem Kanalboden 6 und dem Gitterbereich 7, zwischen den Gitterbereichen 7 und 8, sowie zwischen dem Gitterbereichen 8 und der Decke 4 angeordnet sein. Der Gitterbereich 7, der an den Kanalboden 6 angrenzt, weist mehrere und kleinere Gitteröffnungen auf als der an den Deckenbereich 4 angrenzende Gitterbereich 8, um ein Eindringen von mit Sediment beladenem Spülwasser in angrenzende Rigolenkörper zu minimieren. Zum Entwässern des Hohlraumes weist der Rigolenkörper 1 Entleerungskanäle 9, 10 auf. Die Entleerungskanäle 9, 10 sind in den Profilbereichen 11, 12 angeordnet, die im Übergangsbereich zwischen den Seitenwänden 2, 3 und dem Kanalboden 6 ausgebildet sind. Durch die Anordnung der Entleerungskanäle 9, 10 in den Profilbereichen 11, 12 ist eine vollständige Ausnutzung des Hohlraumvolumes ermöglicht, ohne dass das zur Aufnahme von Regenwasser zur Verfügung stehende Hohlraumvolumen durch die zur Versteifung benötigten Profilbereiche 11, 12 eingeschränkt wird. Weiterhin weist der Rigolenkörper 1 Entlüftungskanäle 13, 14 auf, die dazu dienen, den Rigolenkörper 1, insbesondere den Hohlraum des Rigolenkörpers 1 und die gesamte Rigole vollständig mit Regenwasser zu befüllen. Das durch das aufzunehmende Regenwasser zu verdrängende Luftvolumen wird durch die Entlüftungskanäle 13, 14 abgeführt. Die Entlüftungskanäle 13, 14 können kanalförmig, offen ausgebildet sein und im Deckenbereich 4 angeordnet sein. Ein Rigolenkörper 1 weist Verbindungselemente 17 - 20 auf, mit denen zwei Rigolenkörper 1 nebeneinander angeordnet und verbunden werden können. Bei den Verbindungselementen 17 - 20 kann es sich um Rastverbinder handeln, die in Rastöffnungen 17' - 20' eines weiteren Rigolenkörpers 1 fassen können. Weiterhin weist der Rigolenkörper 1 Verbindungselemente 21 - 24 auf, mit denen Rigolenkörper 1 hintereinander angeordnet und verbunden werden können. Zur Stapelung, also zur Übereinanderanordnung von mehreren Rigolenkörpern 1 weisen die Rigolenkörper 1 Steckverbindungselemente 25 auf, die vorzugsweise mittig an der, dem Hohlraum abgewandten Seite der Decke und des Bodens angeordnet sind.

In Figur 2 ist ein Rigolenkörper 1' gemäß Figur 1 mit einem gitterartigen Kanalboden 6' dargestellt. Gleiche Bauteile sind mit gleichen Bezugszeichen versehen. Durch einen gitterartigen Kanalboden 6' ist die Anordnung von Rigolenkörpern 1, 1' übereinander ermöglicht, da durch den gitterartigen Kanalboden 6' des Rigolenkörpers 1' Regenwasser von dem Rigolenkörper 1' in den Rigolenkörper 1 gelangen kann. Sedimente sammeln sich aus beiden Rigolenkörper 1, 1' auf dem Kanalboden 6 des Rigolenkörpers 1 an und können aus diesem ausgespült werden.

In Figur 3 sind mehrere Rigolenkörper 1, 1' gemäß Fig. 1 und Fig.2 zu einem unterirdischen Rigolensystem verbunden. Insbesondere sind hierbei Rigolenkörper 1, 1' nebeneinander und übereinander angeordnet, um einen großen unterirdischen Hohlraum zur Regenwasserspeicherung zu schaffen.

Alle in der vorstehenden Beschreibung und in den Ansprüchen genannten Merkmale sind in einer beliebigen Auswahl mit den Merkmalen des unabhängigen Anspruchs kombinierbar. Die Offenbarung der Erfindung ist somit nicht auf die beschriebenen bzw. beanspruchten Merkmalskombinationen beschränkt, vielmehr sind alle im Rahmen der Erfindung sinnvollen Merkmalskombinationen als offenbart zu betrachten.

## Patentansprüche

1. Rigolenkörper (1, 1') zur Herstellung von Regenwasser-Speicherrigolen, wobei der Rigolenkörper (1, 1') mindestens einen Hohlraum aufweist, wobei der Rigolenkörper (1, 1') mindestens drei gitterartige, abschnittsweise wasserdurchlässige Wandungen aufweist, wobei der Rigolenkörper (1, 1') einen Kanal (5) zum Auffangen von Sedimenten und zur Spülung aufweist, und wobei der Kanal (5) einen Boden aufweist, wobei eine Wandung als Decke und zwei Wandungen als Seitenwände (2, 3) des Rigolenkörpers (1, 1') ausgebildet sind und wobei zwei einander gegenüberliegende Seiten des Rigolenkörpers (1, 1') offen sind,
**dadurch gekennzeichnet,**
**dass** der Rigolenkörper (1, 1') einstückig ausgebildet ist,
**dass** der Boden des Kanals einstückig mit dem Rigolenkörper (1, 1') ausgebildet ist, und
**dass** der Boden des Kanals als eine angeformte, geschlossene, wasserundurchlässige Bodenwanne (6) ausgebildet ist.

2. Rigolenkörper nach Anspruch 1, **dadurch gekennzeichnet, dass** der Kanal Seitenwände aufweist und dass die Seitenwände des Kanals (5) als die Seitenwände (2, 3) des Rigolenkörpers (1, 1 `) ausgebildet sind.

3. Rigolenkörper nach einem der Ansprüche 1 oder 2, **dadurch gekennzeichnet, dass** der Rigolenkörper (1, 1') einstückig in einem Spritzgussverfahren hergestellt ist.

4. Rigolenkörper nach einem der Ansprüche 1 bis 3, **dadurch gekennzeichnet, dass** die an den Boden des Kanals angrenzenden Seitenwände (2, 3) zumindest abschnittsweise gitterartig ausgebildet sind und dass die gitterartig ausgebildeten Seitenwände (2, 3) jeweils Gitterbereiche (7, 8) mit unterschiedlichen Gitterstrukturen aufweisen.

5. Rigolenkörper nach Anspruch 4, **dadurch gekennzeichnet, dass** der an den Boden des Kanals angrenzende Gitterstrukturbereich (7) einer Seitenwand eine Gitterstruktur mit kleineren Gitteröffnungen aufweist als ein an die Decke angrenzender Gitterstrukturbereich (8).

6. Rigolenkörper nach einem der Ansprüche 1 bis 5, **dadurch gekennzeichnet, dass** mindestens eine Seitenwand (2, 3) an ihrer dem Hohlraum zugewandten Seite mindestens ein Spülumlenkprofil (26) zur Umlenkung eines Spülwasserstromes aufweist.

7. Rigolenkörper nach einem der Ansprüche 4 bis 6, **dadurch gekennzeichnet, dass** mindestens ein Spülumlenkprofil (26) zwischen zwei Gitterstrukturbereichen (7, 8) angeordnet ist, und dass das Spülumlenkprofil (26) parallel zu einer von der Decke (4) aufgespannten Ebene angeordnet ist.

8. Rigolenkörper nach einem der Ansprüche 1 bis 7, **dadurch gekennzeichnet, dass** der Rigolenkörper (1, 1') mindestens einen Entlüftungskanal (13, 14) aufweist.

9. Rigolenkörper nach Anspruch 8, **dadurch gekennzeichnet, dass** mindestens ein Entlüftungskanal (13, 14) in der Decke (4) des Rigolenkörpers (1, 1') ausgebildet ist.

10. Rigolenkörper nach einem der Ansprüche 1 bis 9, **dadurch gekennzeichnet, dass** der Rigolenkörper (1, 1') mindestens einen Entleerungskanal (9, 10) aufweist.

11. Rigolenkörper nach Anspruch 10, **dadurch gekennzeichnet, dass** mindestens ein Übergangsbereich zwischen dem Boden (6, 6') des Kanals und den angrenzenden Seitenwände (2, 3) als ein Profilbereich (11, 12) ausgebildet ist und dass der Profilbereich (11, 12) mindestens einen Entleerungskanal ausbildet.

12. Rigolenkörper nach einem der Ansprüche 1 bis 11, **dadurch gekennzeichnet, dass** der Rigolenkörper (1, 1') Verbindungselemente (17 - 20, 21-24) zur Verbindung mit mindestens einem weiteren Rigolenkörper (1, 1') aufweist.

## Claims

1. An infiltration body (1, 1') for the production of rainwater storage units, wherein the infiltration body (1, 1') comprises at least one cavity, wherein the infiltration body (1, 1') comprises at least three lattice-like walls water-permeable in sections, wherein the infiltration body (1, 1') comprises a channel (5) for collecting sediments and flushing, and wherein the channel (5) comprises a bottom, wherein one wall is constituted as a ceiling and two walls as side walls (2, 3) of the infiltration body (1, 1) and wherein two sides of the infiltration body (1, 1') lying opposite one another are open,
**characterised in that**
the infiltration body (1, 1') is constituted in one piece,
that the bottom of the channel is constituted in one piece with the infiltration body (1, 1'), and
that the bottom of the channel is constituted as a moulded, closed, water-impermeable bottom trough (6).

2. The infiltration body according to claim 1, **characterised in that** the channel comprises side walls and that the side walls of the channel (5) are constituted as the side walls (2, 3) of the infiltration body (1, 1').

3. The infiltration body according to any one of claims 1 or 2, **characterised in that** the infiltration body (1, 1') is produced in one piece in an injection moulding process.

4. The infiltration body according to any one of claims 1 to 3, **characterised in that** the side walls (2, 3) abutting against the bottom of the channel are constituted lattice-like at least in sections and that the side walls (2, 3) constituted lattice-like each comprise lattice regions (7, 8) with different lattice structures.

5. The infiltration body according to claim 4, **characterised in that** the lattice structure region (7) of a side wall abutting against the bottom of the channel comprises a lattice structure with smaller lattice openings than a lattice structure region (8) abutting against the ceiling.

6. The infiltration body according to any one of claims 1 to 5, **characterised in that** at least one side wall (2, 3) comprises at its side facing the cavity at least one flushing deflection profile (26) for deflecting a flushing water flow.

7. The infiltration body according to any one of claims 4 to 6, **characterised in that** at least one flushing deflection profile (26) is arranged between two lattice structure regions (7, 8), and that the flushing deflection profile (26) is arranged parallel to a plane stretching from the ceiling (4).

8. The infiltration body according to any one of claims 1 to 7, **characterised in that** the infiltration body (1, 1') comprises at least one venting duct (13, 14).

9. The infiltration body according to claim 8, **characterised in that** at least one venting duct (13, 14) is formed in the ceiling (4) of the infiltration body (1, 1').

10. The infiltration body according to any one of claims 1 to 9, **characterised in that** the infiltration body (1, 1') comprises at least one drainage channel (9, 10).

11. The infiltration body according to claim 10, **characterised in that** at least one transition region between the bottom (6, 6') of the channel and the adjacent side walls (2, 3) is constituted as a profile region (11, 12) and that the profile region (11, 12) comprises at least one drainage channel.

12. The infiltration body according to any one of claims 1 to 11, **characterised in that** the infiltration body (1, 1') comprises connection elements (17 - 20, 21-24) for connection to at least one further infiltration body (1, 1').

## Revendications

1. Corps à rigoles (1, 1'), destiné à fabriquer des rigoles d'accumulation des eaux pluviales,
le corps à rigoles (1, 1') comportant au moins une cavité, le corps à rigoles (1, 1') comportant au moins trois parois en forme de grilles, perméables à l'eau par endroits, le corps à rigoles (1, 1') comportant une canalisation (5), destinée à recueillir des sédiments et au rinçage, et la canalisation (5) comportant un fond inférieur, une canalisation étant conçue sous la forme d'un fond supérieur et deux canalisations étant conçues sous la forme de parois latérales (2, 3) du corps à rigoles (1, 1') et deux côtés mutuellement opposés du corps à rigoles (1, 1') étant ouverts,
**caractérisé**
**en ce que** le corps à rigoles (1, 1') est conçu en monobloc,
**en ce que** le fond inférieur de la canalisation est conçu en monobloc avec le corps à rigoles (1, 1'), et en ce que le fond inférieur de la canalisation est conçu sous la forme d'une cuve (6) de fond inférieur surmoulée, fermée et imperméable à l'eau.

2. Corps à rigoles selon la revendication 1, **caractérisé en ce que** la canalisation comporte des parois latérales et **en ce que** les parois latérales de la canalisation (5) sont conçues comme étant les parois latérales (2, 3) du corps à rigoles (1, 1').

3. Corps à rigoles selon l'une quelconque des revendications 1 ou 2, **caractérisé en ce que** le corps à rigoles (1, 1') est fabriqué en monobloc dans le cadre d'un procédé de moulage par injection.

4. Corps à rigoles selon l'une quelconque des revendications 1 à 3, **caractérisé en ce que** les parois latérales (2, 3) adjacentes au fond inférieur de la canalisation sont conçues au moins par endroits en forme de grilles et **en ce que** les parois latérales (2, 3) conçues en forme de grilles comportent chacune des zones grillagées (7, 8) avec différentes structures grillagées.

5. Corps à rigoles selon la revendication 4, **caractérisé en ce que** la zone (7) de structure grillagée d'une paroi latérale qui est adjacente au fond inférieur de la canalisation comporte une structure grillagée avec des ouvertures grillagées plus petites que celles d'une zone (8) de structure grillagée adjacente au fond supérieur.

6. Corps à rigoles selon l'une quelconque des revendications 1 à 5, **caractérisé en ce que** sur son côté qui fait face à la cavité, au moins une paroi latérale (2, 3) comporte au moins un profilé (26) de renvoi de rinçage, destiné à renvoyer un flux d'eau de rinçage.

7. Corps à rigoles selon l'une quelconque des revendications 4 à 6, **caractérisé en ce qu'**au moins un profilé (26) de renvoi de rinçage est placé entre deux zones (7, 8) de structure grillagée et **en ce que** le profilé (26) de renvoi de rinçage est placé à la parallèle d'un plan défini par le fond supérieur (4).

8. Corps à rigoles selon l'une quelconque des revendications 1 à 7, **caractérisé en ce que** le corps à rigoles (1, 1') comporte au moins une canalisation (13, 14) de purge.

9. Corps à rigoles selon la revendication 8, **caractérisé en ce qu'**au moins une canalisation (13, 14) de purge est conçue dans le fond supérieur (4) du corps à rigoles (1, 1').

10. Corps à rigoles selon l'une quelconque des revendications 1 à 9, **caractérisé en ce que** le corps à rigoles (1, 1') comporte au moins une canalisation (9, 10) de vidange.

11. Corps à rigoles selon la revendication 10, **caractérisé en ce qu'**au moins une zone de passage est conçue entre le fond inférieur (6, 6') de la canalisation et les parois latérales (2, 3) adjacentes sous la forme d'une zone (11, 12) profilée et **en ce que** la zone (11, 12) profilée forme au moins une canalisation de vidange.

12. Corps à rigoles selon l'une quelconque des revendications 1 à 11, **caractérisé en ce que** le corps à rigoles (1, 1') comporte des éléments d'assemblage (17 à 20, 21 à 24), destinés à l'assemblage avec au moins un corps à rigoles (1, 1') supplémentaire.
